# EUROPÄISCHE PATENTSCHRIFT

(11) **EP 0 088 226 B1**
(45) Veröffentlichungstag und Bekanntmachung des Hinweises auf die Patenterteilung: **15.04.1987**
(21) Anmeldenummer: 83100879.2
(22) Anmeldetag: 31.01.1983
(51) Int. Cl.: F04C 19/00

(54) **Verfahren zum Betrieb einer Flüssigkeitsringpumpe**
Method of operating a liquid ring vacuum pump
Procédé d'actionnement d'une pompe à vide à anneau liquide

(30) Priorität: 11.02.1982 DE 3204784
(43) Veröffentlichungstag der Anmeldung: 14.09.1983
(73) Patentinhaber: SIEMENS AKTIENGESELLSCHAFT, 80333 München (DE)
(72) Erfinder: Mugele, Kurt, Dipl.-Ing., D-8520 Erlangen (DE)

## Beschreibung

Die Erfindung bezieht sich auf ein Verfahren zum Betrieb einer Flüssigkeitsringpumpe gemäß Oberbegriff des Patentanspruchs 1 ; ein derartiges Verfahren ist aus dem Siemens-Prospekt E-725/1046 bekannt.

Beim vorgenannten bekannten Verfahren sagt die Flüssigkeitsringpumpe das Gas an und schiebt es mit einem Teil der Betriebsflüssigkeit, z. B. Öl, in den druckseitig angeordneten Flüssigkeitsabscheider. Das verdichtete Gas verläßt den Flüssigkeitsabscheider über einen oben liegenden Druckstutzen, während die Betriebsflüssigkeit in die Flüssigkeitsringpumpe zurückfließt. Die von der Betriebsflüssigkeit durch die Verdichtung und Reibung aufgenommene Wärme wird mittels eines im Betriebsflüssigkeitskreislauf angeordneten Wärmetauschers an das Kühlwasser abgeführt. Das Kühlwasser von z. B. 15 °C wird bei den normalerweise verwendeten Betriebsflüssigkeitstemperaturen dabei auf 25° bis 30 °C aufgewärmt und ist im allgemeinen nicht mehr für einen weiteren Prozeß verwendbar, wenn man nicht die Temperatur durch eine aufwendige Wärmepumpe auf ein höheres Niveau bringt.

Der Erfindung liegt die Aufgabe zugrunde, den Wirkungsgrad eines derartigen Verfahrens mit einfachen Mitteln entscheidend verbessern zu können.

Diese Aufgabe wird bei einem Verfahren der eingangs genannten Art erfindungsgemäß durch die kennzeichnende Lehre des Anspruchs 1 gelöst, vorteilhafte Ausgestaltungen der Erfindung sind jeweils Gegenstand der abhängigen Patentansprüche. Auf diese Weise kann nicht nur die durch Verdichtung des Fördermediums und durch die Reibung anfallende, ansonsten ungenutzt verbleibende Wärme ohne großen Aufwand erneut nutzbar gemacht werden, sondern (bei allen « nassen Vakuumprozessen) auch der im abgesaugten Dampfanteil enthaltene Wärmeinhalt ausgenutzt werden. Zweckmäßigerweise wird der Dampf in einem Wärmetauscher im Flüssigkeitsabscheider aus dem Kühlwasser erzeugt.

Wird in bekannter Weise als Vorverdichter ein Strahler verwendet, so kann der erfindungsgemäß aus dem Kühlwasser erzeugte Dampf als Treibmittel des Strahlers dienen. Wird als Vorverdichter in an sich bekannter Weise ein Gasringverdichter verwendet, so kann der Dampf als Antriebsmittel einer mit dem Verdichter gekuppelten Strömungsmaschine, z. B. einer Turbine, verwendet werden.

Um die Pumpe nicht unnötig zu belasten, ist zwischen Vorverdichter und Flüssigkeitsringpumpe ein Kondensator angeordnet, in dem als Kühlwasser über einen weiteren Wärmetauscher zusätzlich vorgewärmt wird ; eine zusätzliche Vorwärmung ist nach einer Ausgestaltung der Erfindung über einen Wärmetauscher in einem dem Flüssigkeitsabscheider zur Verdichtung des Gases nachgeschalteten Immissionskühler vorgesehen.

Anhand eines in der Zeichnung dargestellten Ausführungsbeispieles sei die Erfindung im folgenden näher erläutert :
Das z. B. bei 20 millibar Druck mit einer Temperatur T₄ von 50 °C abzusaugende Dampfgasgemisch 1 soll in dem System auf atmosphärischen Druck verdichtet werden und als relativ sauberes Gas 9 in die Atmosphäre treten. Hierzu wird in einem Dampfstrahler 2 das Dampfgasgemisch 1 zunächst um den Faktor 1,5 vorverdichtet und gelangt dann in einen Kondensator 3, in dem so weit als möglich der Dampf kondensiert wird. Die abgeschiedene Flüssigkeit wird über ein barometrisches Fallrohr 31 abgeführt. Vom Kondensator 3 aus gelangt das nicht kondensierte Gasdampfgemisch mit 50 °C in die Flüssigkeitsringpumpe 4. Diese Flüssigkeitsringpumpe 4 arbeitet zweckmäßigerweise mit Öl mit einem Siedepunkt von z. B. 500 °C als Betriebsflüssigkeit 5. Diese Betriebsflüssigkeit 5 wird durch die Verdichtungsarbeit und Reibung auf Tᵢ - 130 °C aufgewärmt. In der Flüssigkeitsringpumpe 4 wird das Dampfgasgemisch 1 auf atmosphärischen Druck verdichtet und gelangt zusammen mit einem Teil der Betriebsflüssigkeit 5 mit einer Temperatur von T₁ - 130 ^{o}e in den Flüssigkeitsabscheider 6. Hier wird die Betriebsflüssigkeit 5 vom Gas getrennt. Das so gereinigte Gas von atmosphärischem Druck wird dann noch über einen Immissionskühler 63 geführt, wodurch noch Restfeuchtigkeit ausgeschieden wird. Danach gelangt es dann als gereinigtes Gas 9 von atmosphärischem Druck in das Freie. Ebenso wäre es natürlich auch denkbar, das gereinigte Gas 9 einer weiteren Behandlungsstufe zuzuführen.

Die im Flüssigkeitsabscheider 6 anfallende Betriebsflüssigkeit 5 wird über eine Pumpe 62 mit der Temperatur von 120 °C in die Flüssigkeitsringspumpe 4 zurückgeführt.

Bei dem vorstehend beschriebenen System wird die Energie zum Betrieb des Dampfstrahlers 2 im wesentlichen aus der Energie der Betriebsflüssigkeit 5 entnommen. Dies geschieht in der Weise, daß Kühlwasser 8 mit einer Temperatur T₂ von z. B. 15 °C zunächst im Kondensator 3 mittels eines Wärmetauschers 32 auf 40 °C vorgewärmt wird. Von hier gelangt es dann über einen Wärmetauscher 64 im Immissionskühler 63 zu einem Wärmetauscher 61 im Abscheider 6. Das den Wärmetauscher 61 durchfließende Kühlwasser von z. B. 60 °C verdampft aufgrund der Temperatur von 130 °C der Betriebsflüssigkeit 5 und gelangt als Sattdampf 81 von der Temperatur T₃ ∼ 120°C über die Leitung 7 als Treibmittel zum Dampfstrahler 2.

Durch diese vorstehend geschilderte Auswertung der anfallenden Verdichterverluste zum Antrieb des Dampfstrahlers 2 erhält man ein Gesamtsystem, das etwa um ein Drittel weniger Energie im Vergleich zu einem entsprechenden System aus Flüssigkeitsringpumpe und Vorverdichter bisheriger bekannter Bauart verbraucht.

Als Vorverdichter kann anstelle des Dampfstrahlers 2 auch ein Gasringverdichter verwendet werden, dessen Antriebsmaschine vom erzeugten Dampf angetrieben wird. In einem solchen Fall kann der Kondensator auch als ein der Strömungsmaschine nachgeschalteter Kondensator dienen.

## Patentansprüche

1. Verfahren zum Betrieb einer Flüssigkeitsringpumpe (4), der ein zu verdichtendes Gas-oder Gasdampfgemisch (1) über einen vorgeschalteten Vorverdichter (2) zugeführt wird, das in einem der Flüssigkeitsringpumpe (4) nachgeschalteten Flüssigkeitsabscheider (6) von der zur Flüssigkeitsringpumpe (4) rückführbaren Betriebsflüssigkeit (5) mit im Verhältnis zu Wasser hohem Siedepunkt nach Rückkühlung in einem von einem Kühlwasser (8) beschickten Wärmetauscher (61) getrennt wird, dadurch gekennzeichnet, daß die Betriebstemperatur (T₁) der Betriebsflüssigkeit (5) in der Flüssigkeitsringpumpe (4) und in dem Flüssigkeitsabscheider (6) über dem Siedepunkt des Kühlwassers (8) liegt und der im Wärmetauscher (61) unter Ausnutzung der Wärme der Betriebsflüssigkeit (5) aus dem Kühlwasser (8) erzeugte Dampf (81) zur Vorverdichtung des Dampfgasgemisches (1) im Vorverdichter (2) benutzt wird.

2. Verfahren nach Anspruch 1, dadurch gekennzeichnet, daß der Dampf (81) aus dem Kühlwasser (8) in einem Wärmetauscher (61) im Flüssigkeitsabscheider (6) erzeugt wird.

3. Verfahren nach Anspruch 1 und/oder 2, dadurch gekennzeichnet, daß als Betriebsflüssigkeit der Flüssigkeitsringpumpe (4) Oel mit einer Betriebstemperatur von ca. 130°C verwendet wird.

4. Verfahren nach einem der Ansprüche 1 bis 3 mit einem Strahler als Vorverdichter, dadurch gekennzeichnet, daß der Dampf (81) als Treibmittel des Strahlers (2) verwendet wird.

5. Verfahren nach einem der Ansprüche 1 bis 4 mit einem Gasringverdichter als Vorverdichter, dadurch gekennzeichnet, daß der Dampf (81) als Antriebsmittel einer mit dem Gasringverdichter gekuppelten Antriebsmaschine verwendet wird.

6. Verfahren nach einem der Ansprüche 1 bis 4, dadurch gekennzeichnet, daß das Kühlwasser (8) in einem dem Vorverdichter (2) nachgeschalteten Kondensator (3) über einen weiteren Wärmetauscher (32) zusätzlich vorgewärmt wird.

7. Verfahren nach einem der Ansprüche 1 bis 5, dadurch gekennzeichnet, daß das Kühlwasser (8) in einem dem Flüssigkeitsabscheider (6) zur Verdichtung des Gases nachgeschalteten Immissionskühler (63) über einen dritten Wärmetauscher (64) zusätzlich vorgewärmt wird.

## Claims

1. A method of operating a liquid ring vacuum pump (4), to which a gas mixture or vapour mixture (1) to be compressed is fed through a preceding pre-compressor (2), and which mixture is separated in a liquid separator (6) downstream of the liquid ring vacuum pump (2) from the working liquid (5) which can be returned to the liquid ring vacuum pump (4) and which, in relation to water, has a high boiling point, after recooling in a heat exchanger (61) which is charged with cooling water (8), characterised in that in the liquid ring vacuum pump (4) and the liquid separator (6), the working temperature (T₁) of the working liquid (5) is above the boiling point of the cooling water (8) and the vapour (81), which is produced from the cooling water (8) in the heat exchanger (61), making use of the heat of the working liquid (5), is used for the pre-compression of the vapour gas mixture (1) in the pre-compressor (2).

2. A method as claimed in Claim 1, characterised in that the vapour (81) from the cooling water (8) is generated in a heat exchanger (61) in the liquid separator (6).

3. A method as claimed in Claim 1 and/or 2, characterised in that oil having a working temperature of about 130 °C is used as working liquid in the liquid ring vacuum pump (4).

4. A method as claimed in one of Claims 1 to 3 having an ejector as pre-compressor, characterised in that the vapour (81) is used as a working fluid in the ejector (2).

5. A method as claimed in one of Claims 1 to 4 having a gas ring compressor as a pre-compressor, characterised in that the vapour (81) is used as drive means for a drive machine coupled to the gas ring compressor.

6. A method as claimed in one of Claims 1 to 4, characterised in that the cooling water (8) is additionally heated by a further heat exchanger (32) in a condenser (3) connected downstream of the pre-compressor (2).

7. A method as claimed in one of Claims 1 to 5, characterised in that the cooling water (8) is additionally heated by a third heat exchanger (64) in an immission cooler (63) for condensation of the gas, which is connected downstream of the liquid separator (6).

## Revendications

1. Procédé pour la mise en oeuvre d'une pompe à anneau liquide (4) à laquelle on amène un mélange de gaz ou un mélange de vapeurs et de gaz (1), par l'intermédiaire d'un précompresseur amont (2), qui, dans un séparateur de liquide (6) disposé en aval de la pompe à anneau liquide (4), est séparé, dans un échangeur de chaleur (61) alimenté en eau de refroidissement (8), dudit liquide de fonctionnement (5) qui est susceptible d'être ramené à la pompe à anneau liquide (4) et qui présente un point d'ébullition relativement élevé par rapport à l'eau, caractérisé par le fait que la température de fonctionnement (T₁) du liquide de fonctionnement (5) dans la pompe à anneau liquide (4) et dans le séparateur de liquide (6) se situe au-dessus du point d'ébullition de l'eau de refroidissement (8) et que la vapeur (81) produite à partir de l'eau de refroidissement (8) dans l'échangeur de chaleur (61), avec utilisation de la chaleur du liquide de fonctionnement (5), est: utilisée pour la précompression du mélange vapeur et gaz (1).

2. Procédé selon la revendication 1, caractérisé par le fait que la vapeur (81) est produite à partir de l'eau de refroidissement (8) dans un échangeur de chaleur (61), dans le séparateur d.e liquide (6).

3. Procédé selon la revendication 1 et/ou 2, caractérisé par le fait que l'on utilise, comme liquide de fonctionnement de la pompe à anneau liquide (4), de l'huile à une température de fonctionnement d'environ 130 °C.

4. Procédé selon l'une des revendications 1 à 3, avec un éjecteur comme précompresseur, caractérisé par le fait que la vapeur (81) est utilisée comme milieu de propulsion pour l'éjecteur (2).

5. Procédé selon l'une des revendications 1 à 4, avec un compresseur à anneau gazeux comme précompresseur, caractérisé par le fait que la vapeur (81) est utilisée comme milieu moteur d'une machine d'entraînement qui est accouplée au compresseur à anneau gazeux.

6. Procédé selon l'une des revendications 1 à 4, caractérisé par le fait que l'eau de refroidissement (8) est, de plus, préchauffée, par l'intermédiaire d'un second échangeur de chaleur (32), dans un condenseur (3) qui est monté en aval du précompresseur (2).

7. Procédé selon l'une des revendications 1 à 5, caractérisé par le fait que l'eau de refroidissement est, de plus, préchauffée, par l'intermédiaire d'un troisième échangeur de chaleur (64), dans un radiateur d'immixtion monté en aval du séparateur de liquide (6) pour la compression du gaz.
